# EUROPÄISCHE PATENTSCHRIFT

(11) **EP 1 070 461 B1**
(45) Veröffentlichungstag und Bekanntmachung des Hinweises auf die Patenterteilung: **24.05.2006**
(21) Anmeldenummer: 00113986.4
(22) Anmeldetag: 01.07.2000
(51) Int. Cl.: A45D 34/04, B65D 51/24

(54) **Kosmetik-Einheit, insbesondere Mascara-Einheit**
Cosmetic package, especially for mascara
Dispositif de conditionnement pour produits cosmétiques, notamment pour mascara

(30) Priorität: 21.07.1999 DE 29912677 U
(43) Veröffentlichungstag der Anmeldung: 24.01.2001
(73) Patentinhaber: GEKA BRUSH GMBH, 91572 Bechhofen (DE)
(72) Erfinder: Dumler, Norbert, 91522 Ansbach (DE)
(74) Vertreter: Schneck, Herbert

(56) Entgegenhaltungen:
- EP-A- 0 325 197
- US-A- 3 628 271
- US-A- 5 529 417

## Beschreibung

Die Erfindung richtet sich auf eine Kosmetik-Einheit, insbesondere Mascara-Einheit, gemäß dem Oberbegriff des Anspruchs 1.

Bei bekannten derartigen Kosmetik-Einheiten ist in dem Vorratsbehälter Kosmetik-Flüssigkeit enthalten und an der Verschlußkappe der Stiel eines Applikators befestigt, wobei der Applikator beim Aufschrauben der Verschlußkappe in die Kosmetik-Flüssigkeit eintaucht, siehe z.B. EP 0 325 197 A.

Derartige Kosmetik-Einheiten, beispielsweise für Haar-Mascara, also zum Einbringen farbiger Strähnen in das Haar, werden häufig in Verkaufsdisplays angeboten, in welchen der Grundkörper des Vorratsbehälters nicht erkennbar ist, sondern im wesentlichen nur die Verschlußkappe. Darüber hinaus werden für den Vorratsbehälter zur Erzielung einer optimalen Gas- und Flüssigkeitsdichtigkeit nichttransparente Kunststoffe verwendet bzw. der Kunststoffkörper ist aus dekorativen Gründen bedruckt oder mit einem Metallüberzug versehen, so daß von außen die Farbe des Inhalts nicht erkennbar ist.

Hiervon ausgehend liegt der Erfindung die Aufgabe zugrunde, eine Kosmetik-Einheit der in Betracht stehenden Art so auszugestalten, daß es möglich ist, die Verpackung in ihrer Gesamtheit ästhetisch besonders ansprechend zu gestalten, insbesondere aber für den Verbraucher die Farbe des Inhalts des in dem Vorratsbehälter befindlichen Produkts besonders leicht erkennbar zu machen.

Diese Aufgabe wird erfindungsgemäß dadurch gelöst, daß der offene Innenraum der Verschlußkappe eine Farbbeschichtung aufweist.

Durch diese Ausgestaltung ist es möglich, daß die Verbraucherin sofort und ohne näheres Studium erkennt, welches kosmetische Produkt sich in der Kosmetik-Einheit befindet, insbesondere welche Farbe dieses hat.

Die Farbbeschichtung kann günstigerweise aus einer farbigen Kunststoffschicht bestehen, die durch Koextrusion auf den Grundkörper der Verschlußkappe aufgebracht ist.

Zur Erzielung eines besonders attraktiven Erscheinungsbildes kann die Farbbeschichtung metallisch-glänzend ausgebildet sein bzw. aus einem Metallteil, insbesondere in einem Gold- oder Silberton bestehen.

Die Stirnfläche kann eine Beschriftung, Prägung oder Bedruckung aufweisen, wobei insbesondere vorgesehen sein kann, daß die Stirnfläche eine Abstufung aufweist, so daß die Beschriftung auf eine Fläche aufgebracht werden kann, die etwa parallel zur Längsachse der Einheit verläuft und deshalb besonders gut sichtbar ist.

Bei einer bevorzugten Ausgestaltung ist vorgesehen, daß die Stirnfläche verbreitert ausgebildet ist, indem entweder die Wandstärke im Bereich der Stirnfläche verdickt oder der Durchmesser im Bereich der Stirnfläche gegenüber dem Basisdurchmesser vergrößert ist. Die Wandstärke der Verschlußkappe kann zwischen 1 mm und 15 mm liegen.

Nachfolgend wird die Erfindung anhand eines bevorzugten Ausführungsbeispiels in Verbindung mit der Zeichnung näher erläutert. Diese zeigt einen Längsschnitt durch eine erfindungsgemäße Kosmetik-Einheit.

Eine in der Zeichnung dargestellte Kosmetik-Einheit umfaßt einen lediglich schematisch angedeuteten Vorratsbehälter 1 für ein Kosmetikum und eine Verschlußkappe 2, welche über ein Innengewinde 3 auf ein Außengewinde 4 an einem im Querschnitt verjüngten Hals 5 des Vorratsbehälters 1 aufgeschraubt ist.

An der Verschlußkappe 2 ist der Stiel 6 eines Applikators 7 befestigt, der über die untere Stirnseite 8 der Verschlußkappe 2 so hinausragt, daß der Applikator 7 im aufgeschraubten Zustand der Verschlußkappe 2 in das Kosmetikum in dem Vorratsbehälter 2 eintaucht.

Die obere Stirnseite 10 der Verschlußkappe 2 verläuft schräg zu der unteren Stirnseite 8 bzw. zur Längsachse der Kosmetik-Einheit. Diese obere Stirnseite 10 ist ringförmig ausgebildet und umschließt einen Innenraum 11, der im Wege der Koextrusion mit einer Kunststoffschicht 12 ausgespritzt ist, deren Farbe der Farbe des Kosmetikums in dem Vorratsbehälter 1 entspricht. Aufgrund des schrägen Verlaufs der oberen Stirnseite 10 erkennt ein durch das Auge 13 veranschaulichter Betrachter bei einem geraden Blick in Blickrichtung des Pfeils 14 mühelos die Farbe der Kunststoffschicht 12 und kann dementsprechend auch bei einer im Regal oder in einem Display stehenden Kosmetik-Einheit problemlos die Farbe des Inhalts erkennen. Darüber hinaus wird durch die beschriebene Ausgestaltung der Verschlußkappe 2 ein besonders ansprechendes Design erreicht.

## Patentansprüche

1. Kosmetik-Einheit, insbesondere Mascara-Einheit, umfassend einen Behälter für ein Kosmetikum und eine auf diesen Behälter aufschraubbare Verschlußkappe, wobei die Verschlußkappe (2) einen hohlen, nach oben offenen Innenraum (11) aufweist und die Offnung der Verschlußkappe (2) begrenzende Stirnfläche (10) schräg zur unteren Stirnseite (8) der Verschlußkappe (2) verläuft, **dadurch gekennzeichnet, daß** der offene Innenraum (11) der Verschlußkappe (2) eine Farbbeschichtung aufweist.

2. Kosmetik-Einheit nach Anspruch 1, **dadurch gekennzeichnet, daß** die Farbbeschichtung aus einem farbigen Kunststoffschicht (12) besteht.

3. Kosmetik-Einheit nach Anspruch 2, **dadurch gekennzeichnet, daß** der Kunststoffschicht (12) durch Koextrusion auf den Grundkörper der Verschlußkappe (2) aufgebracht ist.

4. Kosmetik-Einheit nach Anspruch 1, **dadurch gekennzeichnet, daß** die Farbbeschichtung metallisch-glänzend ausgebildet ist bzw. ein Metallteil ist, insbesondere in einem Gold- oder Silberton.

5. Kosmetik-Einheit nach Anspruch 1, **dadurch gekennzeichnet, daß** die Stirnfläche (10) eine Beschriftung, Prägung oder Bedruckung aufweist.

6. Kosmetik-Einheit nach Anspruch 5, **dadurch gekennzeichnet, daß** die Stirnfläche (10) verbreitert ausgebildet ist, indem entweder die Wandstärke im Bereich der Stirnfläche (10) verdickt oder der Durchmesser im Bereich der Stirnfläche (10) gegenüber dem Basisdurchmesser vergrößert ist.

7. Kosmetik-Einheit nach Anspruch 1, **dadurch gekennzeichnet, daß** die Stirnfläche (10) eine Abstufung aufweist.

## Claims

1. A cosmetic unit, in particular a mascara unit, comprising a reservoir for a cosmetic and a cap to be screwed on this reservoir, wherein the cap (2) has a hollow interior (11) which is open upwards and that the end face (10) which defines the opening of the cap (2) is diagonal of the lower end face (8) of the cap (2), **characterized in that** the open interior (11) of the cap (2) has a color coating.

2. A cosmetic unit according to claim 1, **characterized in that** the color coating is a colored plastic layer (12).

3. A cosmetic unit according to claim 2, **characterized in that** the plastic layer (12) is applied by coextrusion on the basic body of the cap (2).

4. A cosmetic unit according to claim 1, **characterized in that** the color coating has a metallic shine or is a metal part, in particular of a tinge of gold or silver.

5. A cosmetic unit according to claim 1, **characterized in that** the end face (10) has a marking or an embossed or printed design.

6. A cosmetic unit according to claim 5, **characterized in that** the end face (10) is widened either by the wall thickness being increased in the vicinity of the end face (10) or by the diameter in the vicinity of the end face (10) being enlarged as opposed to the basic diameter.

7. A cosmetic unit according to claim 1, **characterized in that** the end face (10) has a graduation.

## Revendications

1. Dispositif pour produit cosmétique, en particulier pour mascara, comprenant un réservoir pour un produit cosmétique et un capuchon pouvant se visser sur ce réservoir, dans lequel le capuchon (2) comporte un espace intérieur creux, ouvert en haut (11) et l'ouverture de la face frontale (10) délimitant le capuchon (2) s'opère en biais par rapport à la partie frontale inférieure (8) du capuchon (2), **caractérisé en ce que** l'espace intérieur ouvert (11) du capuchon (2) comporte un revêtement coloré.

2. Dispositif pour produit cosmétique selon la revendication 1, **caractérisé en ce que** le revêtement coloré est constitué d'une couche de matière plastique colorée (12).

3. Dispositif pour produit cosmétique selon la revendication 2, **caractérisé en ce que** la couche de matière plastique (12) est appliquée par coextrusion sur le corps du capuchon (2).

4. Dispositif pour produit cosmétique selon la revendication 1, **caractérisé en ce que** le revêtement coloré est formé d'un métal brillant ou est un élément métallique, en particulier de couleur or ou argent.

5. Dispositif pour produit cosmétique selon la revendication 1, **caractérisé en ce que** la face frontale (10) comporte une inscription, une gravure ou une impression.

6. Dispositif pour produit cosmétique selon la revendication 5, **caractérisé en ce que** la face frontale (10) est élargie, soit par l'épaississement de la paroi dans la zone de la face frontale (10) soit par l'augmentation du diamètre par rapport au diamètre de base dans la zone de la face frontale (10).

7. Dispositif pour produit cosmétique selon la revendication 1, **caractérisé en ce que** la face frontale (10) comporte une gradation.
